# EUROPÄISCHE PATENTSCHRIFT

(11) **EP 1 641 632 B1**
(45) Veröffentlichungstag und Bekanntmachung des Hinweises auf die Patenterteilung: **13.08.2008**
(21) Anmeldenummer: 04740234.2
(22) Anmeldetag: 24.06.2004
(51) Int. Cl.: B42F 17/00, B42F 17/08, A47F 1/00

(54) **SCHREIBTISCH-BEHÄLTER**
DESK CONTAINER
CONTENANT POUR BUREAU

(30) Priorität: 03.07.2003 DE 10330236
(43) Veröffentlichungstag der Anmeldung: 05.04.2006
(73) Patentinhaber: Esselte Leitz GmbH & Co. KG, 70469 Stuttgart (DE)
(72) Erfinder: SCHNEIDER, Thomas, 71229 Leonberg (DE)
(74) Vertreter: Wolf, Eckhard
(86) Internationale Anmeldenummer: PCT/EP2004/006818
(87) Internationale Veröffentlichungsnummer: WO 2005/002875

(56) Entgegenhaltungen:
- CH-A- 678 162
- US-A- 4 173 379
- US-A- 4 887 724

## Beschreibung

Die Erfindung betrifft einen Schreibtisch-Behälter mit über Randkanten miteinander verbundenen, einen Boden und/oder Seitenwände bildenden Begrenzungswänden.

Schreibtischbehälter dieser Art, wie beispielsweise Briefkörbe, Stehsammler, Schriftgutboxen oder CD-Sammler, sind überwiegend als Spritzgussteile oder Pressteile aus Kunststoff ausgebildet (siehe z.B. US-A-4887724). Sie weisen einstückig miteinander verbundene, einen Boden und Seitenwände bildende Begrenzungswände auf. Sie sind meist recht sperrig und benötigen eine voluminöse Transportverpackung. Außerdem ist ihre Verwendung durch die vorgegebene Form bestimmt, ohne dass eine Umwandlungsmöglichkeit von der einen in die andere Verwendungsform besteht.

Ausgehend hiervon liegt der Erfindung die Aufgabe zugrunde, Schreibtisch-Behälter zu entwickeln, die für Transportzwecke kleinräumig verpackt und variabel gestaltet werden können.

Zur Lösung dieser Aufgabe werden die im Patentanspruch 1 angegebenen Merkmale vorgeschlagen. Vorteilhafte Ausgestaltungen und Weiterbildungen der Erfindung ergeben sich aus den abhängigen Ansprüchen.

Die erfindungsgemäße Lösung besteht im Wesentliche darin, dass ein modulares Baukastensystem bestehend aus mehreren Gruppen von Grundelementen vorgesehen ist, die unter Bildung von geometrisch unterschiedlichen Behältertypen miteinander kuppelbar sind. Eine bevorzugte Ausgestaltung der Erfindung sieht vor, dass die Grundelemente an freien Randkanten unter Bildung eines Trennspalts auf Stoß oder im Abstand mittels Verbindungselementen miteinander kuppelbar sind. Dabei ist es wichtig, dass zumindest ein Teil der Grundelemente mindestens zwei über je eine Randkante einstückig miteinander verbundene, einen Winkel miteinander einschließende Wandpartien aufweisen. Gemäß einer bevorzugten Ausgestaltung der Erfindung sind folgende Gruppen von Grundelementen vorgesehen:
- Solche, die unter Bildung eines Winkelstücks zwei über eine Randkante einstückig miteinander verbundene, zueinander senkrechte Wandpartien aufweisen,
- solche, die unter Bildung eines Eckstücks drei an zueinander senkrechten Randkanten einstückig miteinander verbundene, paarweise zueinander senkrechte Wandpartien aufweisen,
- solche, die unter Bildung eines Plattenstücks eine ebene Wandpartie aufweisen.

Zweckmäßig weisen dabei jeweils zwei durch eine Randkante miteinander verbundene Wandpartien ausgehend von der Randkante eine unterschiedliche Breite auf.

Vielfältige Kombinationsmöglichkeiten der Grundelemente werden dadurch erreicht, dass die Wandpartien der Grundelemente einen rechteckigen Umriss aufweisen, der Seitenlängen jeweils ein ganzzahliges Vielfaches einer vorgegebenen Längeneinheit a bilden. Die Längeneinheit a wird dabei so gewählt, dass die aus den Grundelementen zusammengesetzten Schriftgutbehälter an die üblichen Schriftgutformate angepasst sind. Gemäß einer bevorzugten Ausgestaltung der Erfindung sind folgende Abmessungsvarianten innerhalb der verschiedenen Grundelemente vorgesehen:
- eine der Wandpartien der als Winkelstück oder als Eckstück ausgebildeten Grundelemente weist zwei einander gegenüberliegende Rechteckseiten der Länge 4 X a und zwei der Länge 3 X a auf;
- eine der Wandpartien der als Winkelstück oder als Eckstück ausgebildeten Grundelemente weist zwei einander gegenüberliegende Rechteckseiten der Länge 4 X a und zwei der Länge 1 X a auf;
- eine der Wandpartien der als Eckstück ausgebildeten Grundelemente weist zwei einander gegenüberliegende Rechteckseiten der Länge 3 X a und zwei der Länge 1 X a auf;
- das als rechteckiges Plattenstück ausgebildete Grundelement weist zwei einander gegenüberliegende Rechteckseiten der Länge 4 X a und zwei der Länge 2 X a auf.

Eine bevorzugte Ausgestaltung der Erfindung sieht vor, dass die Grundelemente an zumindest einer ihrer Wandpartien in der Nähe einer freien Randkante eine auf einer ihrer Breitseiten angeordnete Kupplungsstruktur zur Fixierung der Verbindungselemente aufweisen. In diesem Fall sind die Verbindungselemente zweckmäßig an der Kupplungsstruktur zweier benachbarter Grundelemente unter Überbrückung des Trennspalts zwischen ihren freien Randkanten fixierbar.

Die Kupplungsstrukturen weisen vorteilhafterweise mehrere rasterartig über eine der Breitseitenflächen der Wandpartien überstehende Rastzapfen auf, während die Verbindungselemente als Laschen ausgebildet sind, die eine an den Rastzapfen fixierbare Rast- oder Klemmstruktur aufweisen. Als besonders vorteilhaft hat es sich erwiesen, wenn jede Kupplungsstruktur zwei zueinander parallele Reihen von im Abstand voneinander angeordneten Rastzapfen aufweist, wobei die Rastzapfenreihen parallel zur benachbarten freien Randkante verlaufen sollten.

Eine bevorzugte Ausgestaltung der Erfindung sieht vor, dass die über die Breitseiten der Wandpartie überstehenden Rastzapfen in Längsrichtung ihrer Reihen in einem Teilungsmaß b voneinander angeordnet sind und dass das Verhältnis a/b zwischen der Längeneinheit a der rechteckigen Wandpartien und dem Teilungsmaß b ganzzahlig ist. Um sicherzustellen, dass die Grundelemente sowohl in Längsrichtung als auch in Querrichtung zu den Rastzapfenreihen mit Hilfe der gleichen Verbindungselemente miteinander gekuppelt werden können, wird gemäß einer vorteilhaften Ausgestaltung der Erfindung vorgeschlagen, dass die zwei zueinander parallelen Rastzapfenreihen einen dem Teilungsmaß b entsprechenden Abstand voneinander aufweisen und dass der Mittenabstand des jeweils äußersten Rastzapfens von einer freien Randkante dem halben Teilungsmaß b/2 entspricht.

Die Verbindungselemente sind zweckmäßig als langgestreckte Laschen mit jeweils zwei parallel zueinander ausgerichteten Reihen von zur einen Breitseite der Laschen offenen Rastausnehmungen ausgebildet. Zur Bildung von Schubladenführungen oder Führungen für CDs oder CD-Verpackungen kann eine Gruppe von Verbindungselementen vorgesehen sein, die auf ihrer Kupplungsseite einen überstehenden Führungszapfen tragen. Weiter ist es zur Bildung von Schubladen von Vorteil, wenn eine Gruppe von Verbindungselementen vorgesehen ist, die auf ihrer der Kupplungsseite abgewandten Seite einen Handgriff oder eine Griffschale aufweisen.

Vorteilhafterweise sind sowohl die Grundelemente als auch die Verbindungselemente als Formteile aus Kunststoff ausgebildet, die beispielsweise im Spritzgussverfahren hergestellt werden können. Diese Formteile können im Zuge ihrer Herstellung mit den Kupplungsstrukturen und den angeformten Zapfen oder Griffteilen versehen werden.

Das erfindungsgemäße modulare Baukastensystem hat den Vorteil, dass mit wenigen unterschiedlichen Grundelementen und Verbindungselementen die unterschiedlichsten Schreibtisch-Behältertypen, wie Briefkörbe, Stehsammler, Sammelboxen, Schubladenboxen, Abfallbehälter, Registraturkästen oder CD-Ständer hergestellt werden können. Die Grundelemente und Verbindungselemente erfordern im losen Zustand nur wenig Verpackungsraum. Damit kann das für die Lagerung und den Transport der modular aufgebauten Schreibtisch-Behälter erforderliche Volumen drastisch reduziert werden. Die Verwendung eines modularen Baukastensystems mit verschiedenfarbigen Grundelementen eröffnet außerdem eine höhere Variabilität in der farblichen Gestaltung der daraus herstellbaren Schreibtisch-Behälter.

Im Folgenden wird die Erfindung anhand der Zeichnung näher erläutert. Es zeigen
- Fig. 1: ein als Winkelstück ausgebildetes Grundelement eines Bausatzes für die Herstellung von Schreibtischbehältern in schaubildlicher Darstellung;
- Fig. 2a: und b je ein Eckstück des Bausatzes (links und rechts) in schaubildlicher Darstellung;
- Fig. 3: ein als Plattenstück ausgebildetes Grundelement;
- Fig. 4a: und b je ein Verbindungselement des Bausatzes;
- Fig. 4c: ein Verbindungselement mit Zapfen in schaubildlicher Darstellung;
- Fig. 4d: ein Verbindungselement mit Griffschale in schaubildlicher Darstellung;
- Fig. 5a: und b einen Briefkorb sowie einen Turm aus Briefkörben gemäß Fig. 5a in schaubildlicher Darstellung;
- Fig. 5c: und d den Briefkorb nach Fig. 5a und einen Briefkorbturm entsprechend Fig. 5b mit versetzten Briefkörben jeweils mit Schrägabstützung in schaubildlicher Darstellung;
- Fig. 6a: ein gegenüber Fig. 5a abgewandelter Briefkorb in schaubildlicher Darstellung;
- Fig. 6b: einen Briefkorb mit schräger Auflagefläche.
- Fig. 7: einen Stehsammler in schaubildlicher Darstellung;
- Fig. 8: einen Abfallbehälter in schaubildlicher Darstellung;
- Fig. 9: eine Schubladenbox in schaubildlicher Darstellung;
- Fig. 10a: und b je einen CD-Ständer (klein und groß) in schaubildlicher Darstellung;
- Fig. 11a: und b je einen Hängeregistratur-Kasten (klein und groß) in schaubildlicher Darstellung.

Die in Fig. 1 bis 3 dargestellten Grundelemente und die in Fig. 4a bis d gezeigten Verbindungselemente sind Bestandteile eines modularen Baukastensystems, die unter Bildung von geometrisch unterschiedlichen Behältertypen für den Schreibtisch zusammengesetzt werden können. Als Grundelemente des modularen Bausatzsystems sind bei dem gezeigten Ausführungsbeispiel vorgesehen:
- ein Winkelstück 10, bestehend aus einer breiten Wandpartie 12a und einer schmalen Wandpartie 12b, die über eine Randkante 14 einstückig miteinander verbunden und senkrecht zueinander ausgerichtet sind;
- zwei spiegelbildlich zueinander ausgebildete Eckstücke 16 jeweils bestehend aus einer breiten Wandpartie 18a und zwei schmalen Wandpartien 18b und c, die an Randkanten 20a,20b und 20c einstückig miteinander verbunden und senkrecht zueinander ausgerichtet sind;
- ein ebenes, im Umriss rechteckiges Plattenstück 22.

Vielfältige Kombinationsmöglichkeiten der Grundelemente 10,16,20werden dadurch erreicht, dass die Wandpartien der Grundelemente einen rechteckigen Umriss aufweisen, deren Rechteckseiten jeweils ein ganzzahliges Vielfaches einer vorgegebenen Längeneinheit a bilden. Die Längeneinheit a wird dabei so gewählt, dass die aus den Grundelementen zusammengesetzten Schriftgutbehälter an die üblichen Schriftgutformate angepasst sind. Gemäß einer bevorzugten Ausgestaltung der Erfindung sind folgende Abmessungsvarianten innerhalb der verschiedenen Grundelemente vorgesehen:
- eine der Wandpartien 12a,18a der als Winkelstück 10 oder als Eckstück 16 ausgebildeten Grundelemente weist zwei einander gegenüberliegende Rechteckseiten der Länge 4 X a und zwei der Länge 3 X a auf;
- eine der Wandpartien 12b,18b der als Winkelstück 10 oder als Eckstück 16 ausgebildeten Grundelemente weist zwei einander gegenüberliegende Rechteckseiten der Länge 4 X a und zwei der Länge 1 X a auf;
- eine der Wandpartien 18c der als Eckstück 16 ausgebildeten Grundelemente weist zwei einander gegenüberliegende Rechteckseiten der Länge 3 X a und zwei der Länge 1 X a auf;
- das als rechteckiges Plattenstück 22 ausgebildete Grundelement weist zwei einander gegenüberliegende Rechteckseiten der Länge 4 X a und zwei der Länge 2 X a auf.

Die Grundelemente 10,16 und 22 sind auf der Außenseite ihrer Wandpartien mit Kupplungsstrukturen 24 in Form von rasterartig angeordneten Rastzapfen 26 versehen, die senkrecht über die betreffenden Breitseiten überstehen und in jeweils zwei Reihen 24',24" angeordnet sind, die parallel zur benachbarten freien Randkante 28 ausgerichtet sind. An den Rastzapfen 26 der Kupplungsstrukturen sind Verbindungselemente 30,32 gemäß Fig. 4a und 4b fixierbar, die unterschiedlich lang und mit jeweils zwei zueinander parallelen Reihen von rasterartig angeordneten, zur einen Breitseite der laschenartigen Verbindungselemente offenen Rastausnehmungen 34 versehen sind. Die Verbindungselemente 30,32 sind im Bereich der Rastausnehmungen so federelastisch ausgebildet, dass sie beim Aufstecken auf die Rastzapfen 26 der Grundelemente eine Rastverbindung eingehen. Damit ist es möglich, die Grundelemente 10,16,22 über die freien Randkanten 28 hinweg miteinander zu verbinden. Die Grundelemente können dabei an ihren einander benachbarten freien Randkanten 28 unter Bildung des Trennspalts 36 entweder auf Stoß oder im Abstand voneinander angeordnet sein.

Eine bevorzugte Ausgestaltung der Erfindung sieht vor, dass die über die Breitseiten der Wandpartien überstehenden Rastzapfen 26 in Längsrichtung ihrer Reihen 24',24" in einem Teilungsmaß b voneinander angeordnet sind und dass das Verhältnis a/b zwischen der Längeneinheit a der rechteckigen Wandpartien und dem Teilungsmaß b ganzzahlig ist. Um sicherzustellen, dass die Grundelemente sowohl in Längsrichtung als auch in Querrichtung zu den Rastzapfenreihen 24',24" mit Hilfe der gleichen Verbindungselemente 30,32 miteinander gekuppelt werden können, wird gemäß einer vorteilhaften Ausgestaltung der Erfindung vorgeschlagen, dass die zwei zueinander parallelen Rastzapfenreihen 24',24" einen dem Teilungsmaß b entsprechenden Abstand voneinander aufweisen und dass der Mittenabstand des jeweils äußersten Rastzapfens 26 von einer freien Randkante 28 dem halben Teilungsmaß b/2 entspricht.

Bei dem in Fig. 5a gezeigten Ausführungsbeispiel ist aus zwei Winkelstücken 10 und zwei Eckstücken 16 unter Verwendung von kurzen Verbindungsstücken 32 ein Briefkorb 38 zusammengesetzt, dessen Boden aus den breiten Wandpartien 12a,18a der Winkelstücke 10 und der Eckstücke 16 zusammengesetzt ist, während die Seitenränder aus den schmalen Wandpartien 12b bzw. 18b,18c der Winkelstücke und der Eckstücke bestehen. Die Trennspalte 36 werden von den kurzen Verbindungselemente 32 überbrückt. Zusätzliche Verbindungselemente 32 sind zur Bildung von Stellfüßen an der Unterseite der Winkelstücke 10 und der Eckstücke 16 angebracht.

Bei dem in Fig. 5b dargestellten Ausführungsbeispiels sind vier Briefkörbe 38 nach Fig. 5a unter Verwendung der langen Verbindungselemente 30 in definierten Abständen übereinander miteinander verbunden.

Die Fig. 5c zeigt einen Briefkorb 38 im Sinne der Fig. 5a, der zusätzlich bodenseitig mit einer Schrägstütze 41 verbunden ist, die aus Eckstücken 16 zusammengesetzt und mit langen Verbindungsstücken 30 am Briefkorb 38 fixiert ist. Im Falle der Fig. 5d sind drei Briefkörbe 38 mittels langer Verbindungselemente 30 versetzt miteinander verbunden und mit einer Schrägstütze 41 wie im Falle der Fig. 5c versehen.

Bei dem Ausführungsbeispiel nach Fig. 6a handelt es sich um einen gegenüber Fig. 5a verbreiterten Briefkorb 42, der aus zwei Winkelstücken 10, zwei komplementären Eckstücken 16 und einem Plattenstück 22 zusammengesetzt ist.

Das in Fig. 6b gezeigte Ausführungsbeispiel zeigt einen weiteren verbreiterten Briefkorb 43, der aus zwei Eckstücken 16 und zwei Winkelstücken 10 so zusammengesetzt ist, dass er eine gegenüber der Aufstellfläche schräg nach hinten weisende Bodenfläche 45 bildet.

Fig. 7 zeigt einen Stehsammler 44, der aus zwei Winkelstücken 10 und vier Eckstücken 16 zusammengesetzt ist. In Fig. 7 ist außerdem erkennbar, dass die Eckstücke 16 auf der Außenseite ihrer breiten Wandpartie 18a im Eckbereich jeweils eine zusätzliche Vierergruppe Passzapfen 26 aufweist, die beispielsweise bei dem in Fig. 5a gezeigten Ausführungsbeispiel zur Anbringung von kurzen Verbindungselementen 32 unter Bildung von Stellfüßen geeignet sind.

Fig. 8a zeigt einen Abfallbehälter 46, der aus einer Vielzahl Winkelstücken 10, Eckstücken 16 und Plattenstücken 22 zusammengesetzt ist.

Noch aufwändiger ist die in Fig. 9 gezeigte Schubladenbox 48, die zur Bildung von Führungen für die Schubladen 50 zusätzlich mit den in Fig. 4c gezeigten Verbindungselementen 52 bestückt ist, die einen zur Kupplungsseite hin senkrecht überstehenden Führungszapfen 54 aufweisen. An den Schubladen 50 sind außerdem die in Fig. 4d einzeln dargestellten Verbindungselemente 56 aufgesteckt, die an ihrer Außenseite eine Griffmulde 58 tragen.

Die Verbindungselemente 52 mit Führungszapfen 54 können gemäß Fig. 10a und 10b auch zur Bildung von Führungen für CD-Kassetten verwendet werden. Dementsprechend bilden die in den Fig. 10a und 10b gezeigten Ausführungsbeispiele jeweils einen CD-Turm 60,60'.

Die in Fig. 11a und b gezeigten Kästen 62,62' bilden zusammen mit den eingehängten Mappen 64 eine Hängeregistratur. Die Grundelemente wurden dabei so ausgewählt, dass die Abmessungen des Kastens dem Mappenmaß entspricht und dass die Mappen 64 mit ihren überstehenden Hängeschienen 66 an den Oberkanten 68 der Seitenwände 70 des Kastens 62,62' aufgehängt werden können.

Zusammenfassend ist folgendes festzuhalten: Die Erfindung bezieht sich auf einen Schreibtisch-Behälter insbesondere für den Einsatz im Heimbüro.

Schreibtisch-Behälter dieser Art weisen über Randkanten 14,20a,b,c miteinander verbundene, einen Boden und/oder Seitenwände bildende Begrenzungswände auf. Um eine kompakte Verpackung und eine variable Gestaltung der Schreibtisch-Behälter zu ermöglichen, wird gemäß der Erfindung ein modulares Baukastensystem vorgeschlagen, das aus mehreren Grundelementen 10,12,22 besteht, die unter Bildung von geometrisch unterschiedlichen Behältertypen an Randkanten 28 unter Bildung eines Trennspalts 36 auf Stoß oder im Abstand mittels Verbindungselementen 30,32 miteinander kuppelbar sind.

## Patentansprüche

1. Schreibtisch-Behälter mit über Randkanten (14,20a,b,c) miteinander verbundenen, einen Boden und/oder Seitenwände bildenden Begrenzungswänden, **gekennzeichnet durch** ein modulares Baukastensystem bestehend aus mehreren Gruppen von Grundelementen (10,16,22), die unter Bildung von geometrisch unterschiedlichen Behältertypen (38,42,44,46,48,60,62) miteinander kuppelbar sind.

2. Behälter nach Anspruch 1, **dadurch gekennzeichnet, dass** die Grundelemente an ihren Randkanten (28) unter Bildung eines Trennspalts (36) auf Stoß oder im Abstand mittels Verbindungselementen (30,32,52,56) miteinander kuppelbar sind.

3. Behälter nach Anspruch 1 oder 2, **dadurch gekennzeichnet, dass** ein Teil der Grundelemente mindestens zwei über je eine Randkante (14,20a,b,c) einstückig miteinander verbundene, einen Winkel miteinander einschließende Wandpartien (12a,12b;18a,18b,18c) aufweisen.

4. Behälter nach einem der Ansprüche 1 bis 3, **gekennzeichnet durch** eine erste Gruppe von Grundelementen, die unter Bildung eines Winkelstücks (10) zwei über eine Randkante (14) einstückig miteinander verbundene, zueinander senkrechte Wandpartien (12a,12b) aufweisen.

5. Behälter nach einem der Ansprüche 1 bis 4, **gekennzeichnet durch** eine zweite Gruppe von Grundelementen, die unter Bildung eines Eckstücks (16) drei an zueinander senkrechten Randkanten (20a,20b,20c) einstückig miteinander verbundene, paarweise zueinander senkrechte Wandpartien (18a,18b,18c) aufweisen.

6. Behälter nach einem der Ansprüche 3 bis 5, **dadurch gekennzeichnet, dass** jeweils zwei durch eine Randkante (14,20a,b,c) senkrecht miteinander verbundene Wandpartien (12a,12b;18a,18b,18c) eine von der betreffenden Randkante aus unterschiedliche Breite aufweisen.

7. Behälter nach einem der Ansprüche 1 bis 6, **gekennzeichnet durch** eine dritte Gruppe von Grundelementen, die unter Bildung eines Plattenstücks (22) eine ebene Wandpartie aufweisen.

8. Behälter nach einem der Ansprüche 3 bis 7, **dadurch gekennzeichnet, dass** die Wandpartien (12a,12b,18a,18b,18c,22) der Grundelemente (10,16,22) einen rechteckigen Umriss aufweisen, dessen Rechteckseiten jeweils ein ganzzahliges Vielfaches einer vorgegebenen Längeneinheit a bilden.

9. Behälter nach Anspruch 8, **dadurch gekennzeichnet, dass** eine der Wandpartien (12a,18a) der als Winkelstück (10) oder als Eckstück (16) ausgebildeten Grundelemente zwei einander gegenüberliegende Rechteckseiten der Länge 4 x a und zwei der Länge 3 x a aufweist.

10. Behälter nach Anspruch 8 oder 9, **dadurch gekennzeichnet, dass** eine der Wandpartien (12a,12b) der als Winkelstück (10) oder als Eckstück (16) ausgebildeten Grundelemente zwei einander gegenüberliegenden Rechteckseiten der Länge 4 x a und zwei der Länge 1 x a aufweist.

11. Behälter nach einem der Ansprüche 8 bis 10, **dadurch gekennzeichnet, dass** eine der Wandpartien (18c) der als Eckstück (16) ausgebildeten Grundelemente zwei einander gegenüberliegende Rechteckseiten der Länge 3 x a und zwei der Länge 1 x a aufweist.

12. Behälter nach einem der Ansprüche 8 bis 11, **dadurch gekennzeichnet, dass** das als rechteckiges Plattenstück (22) ausgebildete Grundelement zwei einander gegenüberliegende Rechteckseiten der Länge 4 x a und zwei der Länge 2 x a aufweist.

13. Behälter nach einem der Ansprüche 1 bis 12, **dadurch gekennzeichnet, dass** die Grundelemente (10,16,22) an zumindest einer ihrer Wandpartien in der Nähe einer Randkante (28) eine auf einer ihrer Breitseiten angeordnete Kupplungsstruktur (24) zur Fixierung der Verbindungselemente (30,32,52,56) aufweisen.

14. Behälter nach Anspruch 13, **dadurch gekennzeichnet, dass** die Verbindungselemente (30,32,52,56) an der Kupplungsstruktur (24) zweier benachbarter Grundelemente (10,16,22) unter Überbrückung eines Trennspalts (36) fixierbar sind.

15. Behälter nach Anspruch 13 oder 14, **dadurch gekennzeichnet, dass** die Kupplungsstrukturen (24) mehrere rasterartig über eine der Breitseitenflächen der Wandpartien (12a,12b,18a,18b,18c,22) überstehende Rastzapfen (26) aufweisen, und dass die Verbindungselemente (30,32) als Laschen ausgebildet sind, die eine an den Rastzapfen (26) fixierbare Raststruktur (34) aufweisen.

16. Behälter nach einem der Ansprüche 13 bis 15, **dadurch gekennzeichnet, dass** jede Kupplungsstruktur (24) zwei zueinander parallele Reihen (24',24") von im Abstand voneinander angeordneten Rastzapfen (26) aufweist.

17. Behälter nach Anspruch 16, **dadurch gekennzeichnet, dass** die Rastzapfenreihen (24',24") parallel zur benachbarten Randkante (28) verlaufen.

18. Behälter nach einem der Ansprüche 13 bis 17, **dadurch gekennzeichnet, dass** die über die Breitseiten der Wandpartien überstehenden Rastzapfen (26) in Längsrichtung ihrer Reihen (24',24") in einem Teilungsmaß b voneinander angeordnet sind, und dass das Verhältnis a/b zwischen der Längeneinheit a der rechteckigen Wandpartien und dem Teilungsmaß b ganzzahlig ist.

19. Behälter nach Anspruch 18, **dadurch gekennzeichnet, dass** die zwei zueinander parallelen Rastzapfenreihen (24',24") einen dem Teilungsmaß b entsprechenden Abstand voneinander aufweisen.

20. Behälter nach Anspruch 18 oder 19, **dadurch gekennzeichnet, dass** der Mittenabstand des jeweils äußersten Rastzapfens (26) von einer freien Randkante (28) dem halben Teilungsmaß b/2 entspricht.

21. Behälter nach einem der Ansprüche 13 bis 20, **dadurch gekennzeichnet, dass** die Verbindungselemente (30,32) als langgestreckte Laschen mit jeweils zwei parallel zueinander ausgerichteten Reihen von zur einen Breitseite der Laschen offenen Rastausnehmungen (34) ausgebildet sind.

22. Behälter nach einem der Ansprüche 13 bis 21, **gekennzeichnet durch** eine Gruppe von Verbindungselementen (52), die auf ihrer Kupplungsseite einen senkrecht überstehenden Führungszapfen (54) tragen.

23. Behälter nach einem der Ansprüche 13 bis 22, **gekennzeichnet durch** eine Gruppe von Verbindungselementen (56), die auf ihrer der Kupplungsseite abgewandten Seite ein vorzugsweise als Griffschale ausgebildetes Griffteil (58) tragen.

24. Verwendung des modularen Baukastensystems nach einem der Ansprüche 1 bis 23 zur Herstellung eines Briefkorbs (38,42).

25. Verwendung des modularen Baukastensystems nach einem der Ansprüche 1 bis 23 zur Herstellung eines Stehsammlers (44).

26. Verwendung des modularen Baukastensystems nach einem der Ansprüche 1 bis 23 zur Herstellung eines Abfallbehälters (46).

27. Verwendung des modularen Baukastensystems nach einem der Ansprüche 1 bis 23 zur Herstellung eines CD-Ständers (60,60').

28. Verwendung des modularen Baukastensystems nach einem der Ansprüche 1 bis 23 zur Herstellung einer Schubladenbox (48).

29. Verwendung des modularen Baukastensystems nach einem der Ansprüche 1 bis 23 zur Herstellung einer Gruppe von übereinander gestapelten Briefkörben (38).

30. Verwendung des modularen Baukastensystems nach einem der Ansprüche 1 bis 23 zur Herstellung eines Hängeregister-Kastens (62,62').

## Claims

1. Desktop container having delimiting walls connected together via side edges (14, 20a,b,c) and forming a bottom and/or sidewalls, **characterised by a** modular unit construction system consisting of a plurality of groups of basic elements (10, 16, 22) which can be coupled together to form geometrically different container types (38, 42, 44, 46, 48, 60, 62).

2. Container according to Claim 1, **characterized in that** the basic elements can be coupled together on their side edges (28) to form a separating gap (36) either abutting or at a distance by means of connecting elements (30, 32, 52, 56).

3. Container according to Claim 1 or 2, **characterized in that** some of the basic elements comprise at least two wall parts (12a, 12b; 18a, 18b, 18c) each connected integrally together by a side edge (14, 20a,b,c) and meeting one another at an angle.

4. Container according to any one of Claims 1 to 3, **characterized by** a first group of basic elements which comprise two mutually perpendicular wall parts (12a, 12b) connected integrally together by a side edge (14) to form an angled piece (10).

5. Container according to any one of Claims 1 to 4, **characterized by** a second group of basic elements which comprise three wall parts (18a, 18b, 18c) pairwise perpendicular to one another, connected integrally together on mutually perpendicular side edges (20a,20b,20c) to form a corner piece (16).

6. Container according to any one of Claims 3 to 5, **characterized in that** two wall parts (12a, 12b; 18a, 18b, 18c) respectively connected perpendicularly together by a side edge (14, 20a,b,c) have a different width extending from the relevant side edge.

7. Container according to any one of Claims 1 to 6, **characterized by** a third group of basic elements, which comprise a flat wall part to form a panel piece (22).

8. Container according to any one of Claims 3 to 7, **characterized in that** the wall parts (12a, 12b; 18a, 18b, 18c, 22) of the basic elements (10, 16, 22) have a rectangular outline, the rectangle sides of which respectively form an integer multiple of a predetermined length unit a.

9. Container according to Claim 8, **characterized in that** one of the wall parts (12a, 18a) of the basic elements designed as an angled piece (10) or as a corner piece (16) comprises two opposite rectangle sides of length 4 × a and two of length 3 × a.

10. Container according to Claim 8 or 9, **characterized in that** one of the wall parts (12a, 12b) of the basic elements designed as an angled piece (10) or as a corner piece (16) comprises two opposite rectangle sides of length 4 × a and two of length 1 × a.

11. Container according to any one of Claims 8 to 10, **characterized in that** one of the wall parts (18c) of the basic elements designed as a corner piece (16) comprises two opposite rectangle sides of length 3 × a and two of length 1 × a.

12. Container according to any one of Claims 8 to 11, **characterized in that** the basic element designed as a rectangular panel piece (22) comprises two opposite rectangle sides of length 4 × a and two of length 2 × a.

13. Container according to any one of Claims 1 to 12, **characterized in that** the basic elements (10, 16, 22) comprise on at least one of their wall parts, in the vicinity of a side edge (28), a coupling structure (24) arranged on one of their wide sides for fixing the connecting elements (30, 32, 52, 56).

14. Container according to Claim 13, **characterized in that** the connecting elements (30, 32, 52, 56) can be fixed on the coupling structure (24) of two neighbouring basic elements (10, 16, 22) so as to bridge a separating gap (36).

15. Container according to Claim 13 or 14, **characterized in that** the coupling structures (24) comprise a plurality of engagement studs (26) protruding in the form of a grid on one of the wide side surfaces of the wall parts (12a, 12b, 18a, 18b, 18c, 22), and **in that** the connecting elements (30, 32) are designed as clips which have an engagement structure (34) that can be fixed onto the engagement studs (26).

16. Container according to any one of Claims 13 to 15, **characterized in that** each coupling structure (24) comprises two mutually parallel rows (24', 24") of engagement studs (26) arranged at a distance from one another.

17. Container according to Claim 16, **characterized in that** the engagement stud rows (24', 24") extend parallel to the neighbouring side edge (28).

18. Container according to any one of Claims 13 to 17, **characterized in that** the engagement studs (26) protruding on the wide sides of the wall parts are arranged with a spacing b from one another in the longitudinal direction of their rows (24', 24"), and **in that** the ratio a/b between the length unit a of the rectangular wall parts and the spacing b is an integer.

19. Container according to Claim 18, **characterized in that** the two mutually parallel engagement stud rows (24', 24") lie at a distance from one another corresponding to the spacing b.

20. Container according to Claim 18 or 19, **characterized in that** the distance of the centre of the respectively outermost engagement stud (26) from a free side edge (28) corresponds to half the spacing b/2.

21. Container according to any one of Claims 13 to 20, **characterized in that** the connecting elements (30, 32) are designed as elongate clips respectively with two rows, aligned mutually parallel, of engagement recesses (34) which are open in the direction of a wide side of the clips.

22. Container according to any one of Claims 13 to 21, **characterized by** a group of connecting elements (52) which carry a perpendicularly protruding guide stud (54) on their coupling side.

23. Container according to any one of Claims 13 to 22, **characterized by** a group of connecting elements (56) which carry a gripping part (58), preferably designed as a gripping appendage, on their side turned away from the coupling side.

24. Use of the modular unit construction system according to any one of Claims 1 to 23 for producing a letter tray (38, 42).

25. Use of the modular unit construction system according to any one of Claims 1 to 23 for producing a magazine file (44).

26. Use of the modular unit construction system according to any one of Claims 1 to 23 for producing a waste bin (46).

27. Use of the modular unit construction system according to any one of Claims 1 to 23 for producing a CD rack (60, 60').

28. Use of the modular unit construction system according to any one of Claims 1 to 23 for producing a box of drawers (48).

29. Use of the modular unit construction system according to any one of Claims 1 to 23 for producing a group of letter trays (38) stacked above one another.

30. Use of the modular unit construction system according to any one of Claims 1 to 23 for producing a hanging index file box (62, 62').

## Revendications

1. Réceptacle de bureau, comportant des parois de délimitation reliées mutuellement par l'intermédiaire de bords marginaux (14, 20a, b, c), et matérialisant un fond et/ou des parois latérales, **caractérisé par** un système de construction modulaire composé de plusieurs groupes d'éléments de base (10, 16, 22) pouvant être accouplés les uns aux autres en formant des types de réceptacles (38, 42, 44, 46, 48, 60, 62) géométriquement différents.

2. Réceptacle selon la revendication 1, **caractérisé par le fait que** les éléments de base peuvent être mutuellement accouplés avec aboutement par leurs bords marginaux (28), en formant un interstice de séparation (36), ou bien à distance les uns des autres, au moyen d'éléments de solidarisation (30, 32, 52, 56).

3. Réceptacle selon la revendication 1 ou 2, **caractérisé par le fait qu'**une partie des éléments de base présente au moins deux parties de cloisonnement (12a, 12b ; 18a, 18b, 18c) reliées l'une à l'autre d'un seul tenant, par l'intermédiaire d'un bord marginal respectif (14, 20a, b, c), et donnant mutuellement naissance à une cornière.

4. Réceptacle selon l'une des revendications 1 à 3, **caractérisé par** un premier groupe d'éléments de base qui comportent, en donnant naissance à une pièce en cornière (10), deux parties de cloisonnement (12a, 12b) perpendiculaires l'une à l'autre et reliées l'une à l'autre, d'un seul tenant, par l'intermédiaire d'un bord marginal (14).

5. Réceptacle selon l'une des revendications 1 à 4, **caractérisé par** un deuxième groupe d'éléments de base qui comportent, en donnant naissance à une pièce d'angle (16), trois parties de cloisonnement (18a, 18b, 18c) mutuellement perpendiculaires par paires et reliées les unes aux autres, d'un seul tenant, sur des bords marginaux (20a, 20b, 20c) mutuellement perpendiculaires.

6. Réceptacle selon l'une des revendications 3 à 5, **caractérisé par le fait que** deux parties respectives de cloisonnement (12a, 12b ; 18a, 18b, 18c), reliées perpendiculairement l'une à l'autre par l'intermédiaire d'un bord marginal (14, 20a, b, c), présentent une largeur différente à partir du bord marginal considéré.

7. Réceptacle selon l'une des revendications 1 à 6, **caractérisé par** un troisième groupe d'éléments de base qui présentent une partie plane de cloisonnement, en donnant naissance à une pièce aplatie (22).

8. Réceptacle selon l'une des revendications 3 à 7, **caractérisé par le fait que** les parties de cloisonnement (12a, 12b, 18a, 18b, 18c, 22) des éléments de base (10, 16, 22) possèdent un profil rectangulaire dont les côtés du rectangle représentent, à chaque fois, un multiple entier d'une unité de longueur a préétablie.

9. Réceptacle selon la revendication 8, **caractérisé par le fait que** l'une (12a, 18a) des parties de cloisonnement des éléments de base, réalisés sous la forme d'une pièce en cornière (10) ou d'une pièce d'angle (16), comprend deux côtés de rectangle mutuellement opposés, présentant la longueur 4 × a, et deux côtés présentant la longueur 3 × a.

10. Réceptacle selon la revendication 8 ou 9, **caractérisé par le fait que** l'une (12a, 12b) des parties de cloisonnement des éléments de base, réalisés sous la forme d'une pièce en cornière (10) ou d'une pièce d'angle (16), comprend deux côtés de rectangle mutuellement opposés présentant la longueur 4 × a, et deux côtés présentant la longueur 1 × a.

11. Réceptacle selon l'une des revendications 8 à 10, **caractérisé par le fait que** l'une (18c) des parties de cloisonnement des éléments de base, réalisés sous la forme d'une pièce d'angle (16), comprend deux côtés de rectangle mutuellement opposés présentant la longueur 3 × a, et deux côtés présentant la longueur 1 × a.

12. Réceptacle selon l'une des revendications 8 à 11, **caractérisé par le fait que** l'élément de base, réalisé sous la forme d'une pièce aplatie rectangulaire (22), comprend deux côtés de rectangle mutuellement opposés présentant la longueur 4 × a, et deux côtés présentant la longueur 2 × a.

13. Réceptacle selon l'une des revendications 1 à 12, **caractérisé par le fait que** les éléments de base (10, 16, 22) comportent sur au moins l'une de leurs parties de cloisonnement, à proximité d'un bord marginal (28), une structure d'accouplement (24) qui est située sur l'un de leurs côtés larges, en vue de la consignation à demeure des éléments de solidarisation (30, 32, 52, 56).

14. Réceptacle selon la revendication 13, **caractérisé par le fait que** les éléments de solidarisation (30, 32, 52, 56) peuvent être consignés à demeure sur la structure d'accouplement (24) de deux éléments de base (10, 16, 22) voisins, en comblant un interstice de séparation (36).

15. Réceptacle selon la revendication 13 ou 14, **caractérisé par le fait que** les structures d'accouplement (24) comportent plusieurs tenons encliquetables (26) faisant saillie, selon un quadrillage, au-delà de l'une des surfaces des côtés larges des parties de cloisonnement (12a, 12b, 18a, 18b, 18c, 22) ; et **par le fait que** les éléments de solidarisation (30, 32) sont réalisés sous la forme de pattes offrant une structure d'encliquetage (34) pouvant être verrouillée sur lesdits tenons encliquetables (26).

16. Réceptacle selon l'une des revendications 13 à 15, **caractérisé par le fait que** chaque structure d'accouplement (24) présente deux rangées (24', 24"), mutuellement parallèles, de tenons encliquetables (26) agencés à distance les uns des autres.

17. Réceptacle selon la revendication 16, **caractérisé par le fait que** les rangées (24', 24") de tenons encliquetables s'étendent parallèlement au bord marginal (28) voisin.

18. Réceptacle selon l'une des revendications 13 à 17, **caractérisé par le fait que** les tenons encliquetables (26), saillant au-delà des côtés larges des parties de cloisonnement, sont agencés selon une cote mutuelle de répartition b dans la direction longitudinale de leurs rangées (24', 24") ; et **par le fait que** le rapport a/b, entre l'unité de longueur a des parties rectangulaires de cloisonnement et la cote de répartition b, représente un nombre entier.

19. Réceptacle selon la revendication 18, **caractérisé par le fait que** les deux rangées (24', 24") de tenons encliquetables, parallèles l'une à l'autre, sont espacées l'une de l'autre d'une distance correspondant à la cote de répartition b.

20. Réceptacle selon la revendication 18 ou 19, **caractérisé par le fait que** la distance entre axes comprise entre le tenon encliquetable (26) respectivement situé le plus à l'extérieur, et un bord marginal libre (28), correspond à la moitié b/2 de la cote de répartition.

21. Réceptacle selon l'une des revendications 13 à 20, **caractérisé par le fait que** les éléments de solidarisation (30, 32) sont réalisés sous forme de pattes allongées respectivement munies de deux rangées, orientées parallèlement l'une à l'autre, d'évidements d'encliquetage (34) ouverts vers l'un des côtés larges desdites pattes.

22. Réceptacle selon l'une des revendications 13 à 21, **caractérisé par** un groupe d'éléments de solidarisation (52) portant, sur leur côté d'accouplement, un tenon de guidage (54) faisant saillie perpendiculairement.

23. Réceptacle selon l'une des revendications 13 à 22, **caractérisé par** un groupe d'éléments de solidarisation (56) portant, sur leur côté tourné à l'opposé du côté d'accouplement, une pièce de préhension (58) réalisée, de préférence, sous la forme d'une coque de préhension.

24. Utilisation du système de construction modulaire selon l'une des revendications 1 à 23, pour produire une corbeille à courrier (38, 42).

25. Utilisation du système de construction modulaire selon l'une des revendications 1 à 23, pour produire un collecteur vertical (44).

26. Utilisation du système de construction modulaire selon l'une des revendications 1 à 23, pour produire un réceptacle à déchets (46).

27. Utilisation du système de construction modulaire selon l'une des revendications 1 à 23, pour produire un râtelier porte-CD (60, 60').

28. Utilisation du système de construction modulaire selon l'une des revendications 1 à 23, pour produire un caisson à tiroirs (48).

29. Utilisation du système de construction modulaire selon l'une des revendications 1 à 23, pour produire un groupe de corbeilles à courrier (38) empilées les unes sur les autres.

30. Utilisation du système de construction modulaire selon l'une des revendications 1 à 23, pour produire un coffret à dossiers suspendus (62, 62').
